# EUROPÄISCHE PATENTSCHRIFT

(11) **EP 0 014 270 B1**
(45) Veröffentlichungstag und Bekanntmachung des Hinweises auf die Patenterteilung: **13.10.1982**
(21) Anmeldenummer: 79200744.5
(22) Anmeldetag: 10.12.1979
(51) Int. Cl.: B24B 3/34

(54) **Verfahren und Vorrichtung zum Erzeugen von Flächen eines Schneidekopfes an einem gehärteten Messerstahl**
Method and device for forming cutter-head edges on a tempered tool
Procédé et dispositif pour le taillage des flancs de la partie coupante d'un outil trempé

(30) Priorität: 09.01.1979 CH 152/79
(43) Veröffentlichungstag der Anmeldung: 20.08.1980
(73) Patentinhaber: Werkzeugmaschinenfabrik Oerlikon-Bührle AG, 8050 Zürich (CH)
(72) Erfinder: Konersmann, Erhard, Dipl.Ing., CH-8052 Zürich (CH)

## Beschreibung

Die Erfindung betrifft ein Verfahren zum Erzeugen von Flächen eines Schneidenkopfes an einem gehärteten Messerstahl für den Einsatz in einem Messerkopf einer Verzahnungsmaschine, sowie eine Vorrichtung zur Durchführung des Verfahrens.

Ein Messerstahl, der zum Einsatz in einen Messerkopf elner Verzahnungsmaschine geeignet ist, weist ursprünglich meist eine stabförmige Gestalt mit viereckigem Querschnitt auf. Dieser Messerstahl muss vor dem Einsetzen in den Messerkopf an einem Ende mit elnem Schneidenkopf versehen werden. Der Schneidenkopf wird von mehreren, mehr oder weniger gegen die Messerstahlachse geneigten Flächen gebildet, wobei sich zwei dieser Flächen in einer gemeinsamen Schnittkante, der Schneide, treffen.

Zum Erzeugen der Flächen der Schneidenköpfe der einzelnen Messer eines Messerkopfes geht man üblicherweise so vor, dass man mehrere Messerstähle in eine Maschine, wie sie beispielsweise aus dem CH-A-450 949 bekannt ist, einlegt. In einer solchen Maschine werden jeweils gleiche Flächen der Schneidenköpfe der einzelnen Messer gleichzeitig geschliffen. Dies geschieht so, dass die Schleifscheibe stufenweise um Bruchteile eines Millimeters gegen die Messer zugestellt wird. So wird der zu entfernende Teil der Messerstähle schichtweise abgeschliffen, bis die gewünschte Fläche der Schneidenköpfe freigelegt ist.

Bei dieser Art, die Flächen des Schneidenkopfes zu erzeugen, muss meistens eine grosse Anzahl Schichten des Messerstahlmaterials abgetragen werden. Dies erfordert einen erheblichen Aufwand an Zeit und Arbeit. Dabei ist es kaum möglich, das Schleifen dadurch zu beschleunigen, dass nur wenige aber entsprechend dickere Schichten abgetragen werden. Denn beim Schleifen wird die von der Schleifmaschine aufzubringende Leistung an der zu schleifenden Fläche des Messerstahles teilweise in Wärme umgesetzt. Die Dicke der Abzutragenden Schichten ist dabei so zu wählen, dass nicht zu viel Wärme dem Messerstahl zugeführt wird, und dass zwischen zwei Durchgängen der Schleifscheibe die zuletzt abgeschliffene Fläche sich genügend abkühlen kann. Andernfalls treten an den zu erzeugenden Flächen des Messerstahles Gefügeveränderungen auf und die Eigenschaften des Messerstahles erfahren unerwünschte Veränderungen.

Aus der US-A-2 396 904 ist ferner ein Verfahren zum Erzeugen von Schneidkanten an einem Messerstahl bekannt. Dabei wird ein Vorschliff durch Andrücken des Messerstahles von Hand an die Seitenfläche einer Schleifscheibe erzeugt. Anschliessend wird der Messerstahl eingespannt und in bekannter Weise eine Schleifscheibe über die vorgeschliffene Fläche geführt, was einen Feinschliff ergibt.

Dabei wird aber der Vorschliff durch konventionelles Schleifen und nicht durch Trennschleifen erzeugt. Dieser Vorgang ist zeitraubend und ungenau. Ausserdem wird ein beträchtlicher Teil der zum Schleifen erforderlichen Energie in Wärme umgewandelt, die vorwiegend in den Messerstahl fliesst. Dies kann unerwünschte Gefügeänderungen zur Folge haben.

Es ist demnach Aufgabe der Erfindung, ein Verfahren sowie eine Vorrichtung zu dessen Durchführung zu schaffen, mit welchem die Flächen des Schneidenkopfes an einem gehärtetem Messerstahl in kurzer Zeit und ohne unzulässigen Wärmeübergang an den Schneidenkopf erzeugt werden können. Dies wird erfindungsgemäss erreicht, indem zuerst mittels einer eine Trennschleifscheibe enthaltenden Trennvorrichtung Flächen eines Vorprofiles freigelegt und anschliessend in bekannter Weise nachgeschliffen werden zu Flächen eines Schneidenkopfes.

Da zum Trennen wesentlich mehr Leistung eingesetzt werden kann als zum Schleifen, ergibt sich eine wesentliche Verkürzung der Bearbeitungszeit.

Im folgenden wird die Erfindung anhand eines Beispiels näher erläutert. Es zeigen :
Figur 1 eine Ansicht eines Messerstahles in perspektiver Darstellung ;
Figur 2 eine Ansicht einer erfindungsgemässen Trennvorrichtung in verkleinertem Massstab ;
Figur 3 eine Seitenansicht der Trennvorrichtung gemäss Fig. 2, teilweise geschnitten ;
Figur4 eine Aufsicht einer Haltevorrichtung in gegenüber Fig. 2 und 3 vergrössertem Massstab ;
Figur 5 eine Seitenansicht der Haltevorrichtung gemäss Fig. 4, teilweise geschnitten.

Fig. 1 zeigt einen Messerstahl 5, der an einem Ende einen Schneidenkopf 53 aufweist. Dieser umfasst beispielsweise nebst einer Spanfläche 55 eine Freifläche 54 sowie eine weitere, der Freifläche 54 gegenüber liegende, hier nicht sichtbare Freifläche 54'. Freifläche 54 und Spanfiäche55 bilden zusammen eine Schneide 56. Beide Freiflächen 54, 54' und die Spanfläche 55 sind in diesem Beispiel gegen einen Messerstahlschaft 57 geneigt. Die gestrichelten Linien deuten eine ursprüngliche Stabform 62 des Messerstahles 5 an. Ein Vorprofil 61 des Schneidenkopfes 53 ist strichpunktiert dargestellt. Es umfasst ebenfalls Freiflächen 63, 63', sowie eine Spanfläche 64.

Gemäss Fig. 2 besteht eine Trennvorrichtung 1 aus einem Rahmen 2, einem daran auf an sich bekannte Weise aufgehängten Motor 3, sowie einer Haltevorrichtung 4 für einen Messerstahl 5. An einer Antriebswelle 6 des Motors 3 ist ein Rad 7 angeordnet, welches über einen Zahnriemen 8 ein weiteres Rad 9 treibt. Dieses ist, gemeinsam einer Trennschleifscheibe 65 - auf einer Welle 11 befestigt, welche in einem Lagerteil 12 drehbar gelagert und gegen axiale Verschiebung gesichert ist. Der Lagerteil 12 ist mit Schrauben 13 über eine Platte 23 am senkrechten Teil 14 eines Bügels 15 befestigt. Dieser Bügel 15 ist drehbar und koaxial mit einer Achse 16 des Motors 3 über Bolzen 17 im Rahmen 2 schwenkbar gelagert. Auf der einen Seite des Motors 3 ist zwischen Rahmen 2 und Bügel 15 und mit diesem fest verbunden auf dem Bolzen 17 ein Zahnrad 18 gelagert. Dieses ist im Eingriff mit einem weiteren Zahnrad 19 mit wesentlich kleinerem Durchmesser. Dieses ist auf einer Welle 20 befestigt, welche im Rahmen 2 gelagert ist. Die Welle 20 ist mit einem Hebel 21 verbunden, an dessen Ende ein Handgriff 22 vorgesehen ist.

Aus Fig. 3 ist besonders gut ersichtlich, dass der senkrechte Teil 14 des Bügels 15 unten in die waagrechte Platte 23 mündet. in dieser Platte 23 sind quer zur Welle 11 sich erstreckende Schlitze angeordnet, die hier nicht näher dargestellt sind. Diese sind als Durchgang für den ebenfalls nicht näher dargestellten Schaft der Schrauben 13 bestimmt, so dass der Lagerteil 12 in verschiedenen Stellungen an der Platte 23 festgeschraubt werden kann. In Fig. 2 ist ein Zapfen 24 angedeutet, um den der Lagerteil 12 gedreht werden kann, um die Lage der Welle 11 genau einszustellen.

In Fig. 4 erkennt man von oben gesehen die Haltevorrichtung 4, welche auf einer hier nicht näher dargestellten, aber in Fig. erkennbaren Grundplatte 25 verschiebbar angeordnet ist. Der Haltevorrichtung 4 ist ebenfalls eine Grundplatte 26 zugeordnet, in die Schlitze 27 für einen Führungsbolzen 28 und Schlitze 29 für Klemmhebel 30 vorgesehen sind. Mit der Grundplatte 26 fest verbunden ist ein Sockel 31. Dieser weist zur Aufnahme einer Wiege 32 eine bogenförmige Vertiefung 33 auf, wie aus Fig. 2 ersichtlich ist. Auf der Wiege 32 aufgesetzt ist ein Messerstahlhalter 34. Von unten ist in die Wiege 32 eine T-förmige Nut 35 eingeschnitten, wie auch aus Fig. 5 zu erkennen ist. Darin ist ein Gleitstein 36 angeordnet. Ein hier nicht näher dargestelltes Gewinde des Klemmhebels 37 ragt in den Gleitstein 36 so, dass durch Festziehen des Klemmhebels 37 die Wiege 32 in der gewünschten Stellung gehalten wird.

Von oben gesehen (Fig. 4) weist die Wiege 32 eine Nut 38 und eine T-förmige Nut 39 auf. In die Nut 38 greifen zwei Stifte 40 zur Führung des Messerstahlhalters 34 ein. In der Nut 39 ist in nicht näher dargestellter Weise ein Gleitstein angeordnet, der in bekannter Weise so mit einem weiteren Klemmhebel41 zusammenwirkt, dass damit der Messerstahlhalter34 auf der Wiege 32 festgehalten werden kann. In eine Ausnehmung42 (Flg.5) Im Messerstahlhalter 34 kann der Messerstahl 5 eingelegt werden. Mlt einer Platte 43 und einem weiteren Klemmhebel44 kann der Messerstahl 5 im Messerstahlhalter 34 in bekannter Welse festgeklemmt werden. Ein Kippanschlag 45 ist wie aus Fig. 5 ersichtlich auf einer Welle 46 befestigt. Diese ist im Sockel31 drehbar gelagert und mittels Tellerfedern 47 und Ring 48 gegen axiale Verschiebung gesichert. Eine Feder 49 ist zwischen einem am Kippanschlag 45 angeordneten Bolzen 50 und der Grundplatte 26 vorgesehen. Eine Schraube 51 verankert diese an der Grundplatte 26. Ein Anschlag 52 ist auf einer Seite des Kippanschlags 45 vorgesehen. Fig. 4 zeigt den Kippanschlag 45 in abgelegter Stellung.

Zum Erzeugen beispielsweise der Fläche 63, des Vorprofils 61 des Schneidenkopfes 53 wird ein stabförmiger Messerstahl 5, 62 in den Messerstahlhalter 34 der Haltevorrichtung 4 der Trennvorrichtung 1 eingelegt, mit einem beweglichen Anschlag 67 in Längsrichtung_{'} positioniert und mit dem Klemmhebel44 festgezogen. Zum Einstellen der Position des Messerstahlhalters34 gegenüber der Grundplatte 26 können sowohl auf einer Seitenfläche 58 wie auf einer Oberfläche 59 der Wiege 32 Skalen aufgebracht sein. Markierungen sind entsprechend am Sockel31 und am Messerstahlhalter 34 vorzusehen. Skalen und Markierungen sind in diesem Ausführungsbeispiel nicht näher dargestellt. Ist die gewünschte Position gefunden, so werden die Klemmhebel37 und 41 ebenfalls angezogen. Anschliessend bleibt noch der seitliche Abstand der Haltevorrichtung 4 von der Trennschleifscheibe 65 einzustellen und diese mittels der Klemmhebel 30 an der Grundplatte 25 zu fixieren.

Zum Trennen wird nun bei laufendem Motor 3 - dieser treibt über Welle 6, Rad 7, Zahnriemen 8, Rad 9 und Welle 11 die Trennschleifscheibe 65 - der Hebel 21 über den Handgriff 22, wie aus Fig. 3 ersichtlich, gegen unten gedrückt. Diese Bewegung wird über die Zahnräder 18, 19 auf den Bügel 15 übertragen, welcher so gegen die Haltevorrichtung 4 schwenkt. Die Zahnräder 18, 19 sind so ausgelegt, dass die Kraft, die am Handgriff 22 in die Trennvorrichtung 1 eingeleitet wird, verstärkt wird und nun die Trennschleifscheibe 65 (in Fig. 3 gestrichelt dargestellt) gegen den Messerstahl5 drückt. Ein hier nicht näher dargestellter Anschlag begrenzt die Bewegung der Trennschleifscheibe 65 gegen die Haitevorrichtung 4.

Nach erfolgtem Trennen wird der Messerstahl 5 aus der Haltevorrichtung 4 entfernt und zum Erzeugen der anderen Flächen 63', 64 wieder neu eingespannt. Ist das Vorprofil 61 des Schneidenkopfes 53 erzeugt, so werden nun in bekannter Art auf einer bekannten Messerschleifmaschine die Span- und Freiflächen 64, 63, 63' zu Span-und Freiflächen 55, 54, 54' nachgeschliffen, was wiederum hier nicht näher dargestellt ist.

Wie bereits erwähnt, ist es vorteilhaft, für das Trennen genügend Leistung zur Verfügung zu stellen. Wie aus den Figuren ersichtlich, sind die Abmessungen des verwendeten Motors 3 im Vergleich zum zu bearbeitenden Messerstahl5 beträchtlich. Dies um den Trennvorgang rasch und ohne langandauernden Wärmefluss in den Messerstahl 5 durchführen zu können.

Als Vorteil erweist sich, die Trennschleifscheibe 65 so zu stellen (Fig. 4), dass eine Seite 60 der Trennschleifscheibe 65 nicht unnötigerweise den bereits erzeugten Teil der Fläche berührt und somit erwärmt. Zu diesem Zweck kann der Lagerteil 12 bei gelösten Schrauben 13 um den Zapfen 24 gedreht werden. Dabei kommt die Trennschleifscheibe 65 in die in Fig. 4 angedeutete Lage und die Seite 60 schliesst mit dem durch die Gerade 66 dargestellten Schnitt der Bewegungsebene der Trennschleifscheibe 65 einen Winkel a ein. Dieselbe Wirkung kann beispielsweise auch mit einer gegen ihr Zentrum hin verjüngten, hier nicht dargestellten, Trennschleifscheibe 65 erreicht werden.

Eine weitere Ausbildung des erfindungsgemäsaen Verfahrens besteht nun darin, dass zum Einstellen der Haltevorrichtung 4 ein Messermodell 5a verwendet wird. Dabei soll die dem Messerstahl 5 zugekehrte Seitenfläche des Kippanschlages 45 in seiner Stellung gemäss Fig. 5 in die Bewegungsebene der Trennschleifscheibe 65 zu liegen kommen. Andernfalls ist durch Lösen der Klemmhebe130 und entsprechendes Verschieben der Grundplatte 26 dafür zu sorgen. Bei hochgeklapptem Kippanschlag 45 (Fig.5) werden nun Wiege 32 und Messerstahlhalter 34 so gegeneinander eingestellt, dass beispielsweise die Freifläche 63 des Messermodells 5a an den Kippanschlag 45 anliegt. Zum Trennen wird nun der Kippanschlag 45 nach unten gekippt (Fig. 4) und das Messermodell 5a durch einen Messerstahl 5 ersetzt. Die Lage des Messerstahies 5 längs seiner Achse im Messerstahlhalter 34 kann beispielsweise für Messermodell 5a und Messerstahl 5 nach dem Anschlag 67 eingestellt werden.

Eine weitere Ausbildung des erfindungsgemässen Verfahrens besteht darin, dass das Messermodell 5a, das ja als modell für eine ganze Serie von Messern dient, aus einem leichtbearbeitbaren Material auf einer an sich bekannten Messerschleifmaschine hergestellt wird.

## Patentansprüche

1. Verfahren zum Erzeugen von Flächen (54, 54', 55) eines Schneidenkopfes (53) an einem gehärteten Messerstahl (5, 62) für den Einsatz in einem Messerkopf einer Verzahnungsmaschine, dadurch gekennzeichnet, dass Flächen (63, 63', 64) eines Vorprofiles (61) des Schneidenkopfes (53) mit einer eine Trennschleifscheibe (65) enthaltenden Trennvorrichtung (1) erzeugt werden, dass beim Trennen eine dem Messerstahl (5) zugekehrte Seitenfläche (60) der Trennschleifscheibe (65) mit einer Bewegungsebene (66) der Trennschieifscheibe einen spitzen Winkel (a) einschliesst und dass anschliessend die Flächen (63, 63', 64) des Vorprofils (61) zu Flächen (54, 54', 55) des Schneidenkopfes (53) auf einer Messerschleifmaschine nachgeschliffen weiten.

2. Vorrichtung zur Durchführung des Verfahrens noch Anspruch 1, dadurch gekennzeichnet, dass eine dem Messerstahl (5) zugekehrte Seitenfläche (60) der Trennschleifscheibe (65) mit einer Bewegungsebene (66) der Trennschleifscheibe (65) einen spitzen Winkel (a) einschliesst und dass Mittel (45, 67) vorgesehen sind zum Positionieren des Messerstahles (5, 62).

3. Verfahren nach Anspruch 1, dadurch gekennzeichnet, dass in der Trennvorrichtung (1) eine Haltevorrichtung (4) für den Messerstahl (5) relativ zu der Trennschleifscheibe (65) mit einem Messermodell (5a) eingestellt wird.

4. Verfahren nach Anspruch 3, dadurch gekennzeichnet, dass das Messermodell (5a) aus einem leicht bearbeitbaren Material auf der Messerschleifmaschine geschliffen wird.

5. Vorrichtung nach Anspruch 2, dadurch gekennzeichnet, dass ein Lagerteil (12) für die Trennschleifscheibe (65) drehbar angeordnet ist zum Einstellen des Winkels (a).

6. Vorrichtung nach Anspruch 2, gekennzeichnet durch einen Kippanschlag (45), der in aufgeklappter Stellung mit einer Seitenfläche in der Bewegungsebene (66) der Trennschleifscheibe (65) liegt zum Positionieren des Messerstahles (5).

7. Vorrichtung nach Anspruch 2, gekennzeichnet durch einen beweglichen Anschlag (67) zum Positionieren des messerstahles (5) in seiner Längsrichtung.

## Claims

1. Method of producing surfaces (54, 54', 55) at a cutter blade head (53) of a cutter blade (5, 62) formed of hardened steel, for use in a cutter head assembly of a gear cutting machine, characterised in that blade surfaces (63, 63', 64) of a pre-profile (61) of the cutter blade head (53) are produced by means of a parting-off device (1) comprising a parting-off grinding disk (65), in that the parting-off grinding disk (65) comprises a side surface (60) of the parting-off grinding-disk (65) enclosing an acute angle (a) with a plane of movement (66) of the parting-off grinding disk (65), and in that thereafter the pre-profiled surfaces (63, 63', 64) of the pre-profile (61) of the cutter blade (5, 62) are ground into surfaces (54, 54', 55) of the cutterhead (53) of the cutter blade (5, 62) at a cutter blade grinding machine.

2. Apparatus for carrying out the method according to Claim 1, characterised by a parting-off grinding disk (65) having a side surface (60) confronting the cutter blade (5) to be ground, said side surface (60) of the parting-off grinding disk (65) enclosing an acute angle (α) with a plane of movement (66) of the parting-off grinding disk (65) and by movable stop means (45, 67) for positioning the cutter blade (5, 62).

3. Method according to Claim 1, characterised in that a holder device (4) for the cutter blade (5) is setted at the parting-off device (1) relative to the parting-off grinding disk (65) by means of a cutter blade pattern (5a).

. 4. Method according to Claim 3, characterised in that the cutter blade pattern (5a) is grinded from an easily machinable material upon the cutter blade grinding machine.

5. Apparatus according to Claim 2, characterised by a bearing unit (12) for supporting the parting-off grinding disk (65) which is rotatably mounted for adjusting said angle.

6. Apparatus according to Claim 2, characterised by a tilt stop (45) which is located, in its upwardly tilted position, with a side surface thereof in the plane of movement (66) of the parting-off grinding-disk (65) for positioning the cutter blade (5).

7. Apparatus according to Claim 2, characterised by a movable stop (67) for positioning the cutter blade (5) in its lengthwise direction.

## Revendications

1. Procédé pour réaliser des facettes (54, 54', 55) d'une tête d'outil de coupe (53) sur une ébauche d'outil en acier de coupe durci (5, 62) pour l'utilisation dans une tête d'outil de coupe d'une machine à tailler les dents, caractérisé en ce que les surfaces (63, 63', 64) d'un profil préalable (61) de la tête d'outil de coupe (53) sont réalisées à l'aide d'un dispositif de séparation (1) comportant un disque de meulage de séparation (65), en ce qu'à la séparation d'une surface latérale (60) tournée vers l'ébauche d'outil (5) du disque de meule de séparation (65), on délimite un angle aigu (a) avec un plan de déplacement (66) du disque de meule de coupe, et en ce qu'à la suite, on meule en finition les surfaces (63, 63', 64) de l'avant-profil (61) pour les facettes (54, 54', 55) de la tête d'outil de coupe (53) sur une machine à meuler les outils de coupe.

2. Dispositif pour l'exécution du procédé selon la revendication 1, caractérisé en ce que l'une des surfaces latérales (60) tournées vers l'ébauche d'outil (5) du disque de meule de séparation (65) délimite avec un plan de déplacement (66) du disque de meule de séparation (65), un angle aigu (a) et en ce que des moyens (45, 67) sont prévus pour le positionnement de l'ébauche d'outil (5, 62).

3. Procédé selon la revendication 1, caractérisé en ce que, dans le dispositif de séparation (1), un dispositif de fixation (4) pour l'ébauche d'outil (5) est réglé par rapport au disque de meule de séparation (65) à l'aide d'un modèle d'outil (5a).

4. Procédé selon la revendication 3, caractérisé en ce que le modèle d'outil (5a) est meulé dans un matériau facilement usinable sur la machine à meuler les outils.

5. Dispositif selon la revendication 2, caractérisé par une partie de palier (12) pour le disque de meule de séparation (65) monté à rotation pour régler l'angle (a).

6. Dispositif selon la revendication 2, caractérisé par une butée de basculement (45) qui, en position ouverte, vient sur une surface latérale dans le plan de placement (66) du disque de meule de séparation (65) pour le positionnement de l'ébauche d'outil (5).

7. Dispositif selon la revendication 2, caractérisé par une butée mobile (67) pour le positionnement de l'ébauche d'outil (5) dans sa direction longitudinale.
